# EUROPÄISCHE PATENTSCHRIFT

(11) **EP 3 990 341 B1**
(45) Veröffentlichungstag und Bekanntmachung des Hinweises auf die Patenterteilung: **30.08.2023**
(21) Anmeldenummer: 20717075.4
(22) Anmeldetag: 25.03.2020
(51) Int. Cl.: B63B 34/56, B63B 32/30, B63B 32/10

(54) **WASSERSKI**
WATER SKI
SKI NAUTIQUE

(30) Priorität: 25.06.2019 AT 505622019
(43) Veröffentlichungstag der Anmeldung: 04.05.2022
(73) Patentinhaber: Peter, Lorenz Roland, 4160 Aigen-Schlägl (AT)
(72) Erfinder: Peter, Lorenz Roland, 4160 Aigen-Schlägl (AT)
(74) Vertreter: Hübscher & Partner Patentanwälte GmbH
(86) Internationale Anmeldenummer: PCT/AT2020/060130
(87) Internationale Veröffentlichungsnummer: WO 2020/257832

(56) Entgegenhaltungen:
- WO-A1-2013/149130
- US-A- 3 812 813
- US-A- 5 643 029

## Beschreibung

### Technisches Gebiet

Die Erfindung bezieht sich auf ein Wasserskipaar umfassend zwei Wasserskier wobei jeder Wasserski mit einem schwimmfähigen Skikörper dem neben einer Bindung ein Fahrantrieb zugeordnet ist, der eine Drehantriebseinheit mit einem Drehantrieb und einen damit antreibbaren Schraubenantrieb umfasst und mit einer Steuereinrichtung zur Vorgabe einer Antriebsleistung.

### Stand der Technik

Derartige motorisierte Wasserskier, mit denen ohne Zugboot oder Wasserskilift auf Gewässern gefahren werden kann, sind beispielsweise aus der US 3646905 A, der US 3113550 A und der EP 0169818 A1 bekannt. Die aus der EP 0169818 A1 bekannte Vorrichtung umfasst Wasserskier mit einem Propellerantrieb, wobei der Antrieb von einem in einem Rucksack angeordneten Motor her erfolgt, der über eine biegsame Welle mit der Propellerwelle antriebsverbunden ist.

Bei Wasserskiern, die schwimmfähig sind, ist es üblich, dass das Wasserskiheck bei in einer Sitzposition befindlichem, mit einer Schwimmweste ausgestatteten Skifahrer unter Wasser absinkt, wohingegen die schaufelförmigen Skispitzen über die Wasseroberfläche vorragen. Betätigt der Skifahrer die Steuerung, dreht der Drehantrieb den Schraubentrieb, eine Schiffsschraube oder einen Jetantrieb hoch und beschleunigt die Skier. In Folge des mit zunehmender Geschwindigkeit zunehmenden Auftriebs der Wasserskier schwimmen diese auf die Wasseroberfläche auf, bis sie in eine Gleitphase kommen, wonach der Skifahrer seine Fahrposition mit aufrechtem Oberkörper und leicht angewinkelten Knien einnehmen kann.

Eine surfbrettartige Vorrichtung mit Antrieb offenbart die DE 29919545 U1. Die US 3646905 A kommt von der Konstruktion her einem Katamaran mit zwischen den Rümpfen angeordnetem Außenbordmotor gleich. Bei der US 3113550 A ist es vorgesehen Wasser unter den Skiern anzusaugen, über Leitungen einem Rucksack zuzuführen und das Wasser für den Vortrieb rucksackrückseitig auszustoßen. Wesentlicher Nachteil der Rucksacklösungen ist, dass dieser die Bewegungsfreiheit während der Fahrt erheblich einschränkt.

US5643029A offenbart Wasserskier mit je einem schwimmfähigen Skikörper, der eine Bindung für einen Wasserskifahrer aufweist. Jedem Skikörper ist dabei ein Schraubenantrieb als Fahrantrieb zugeordnet, der je mittels einer separaten handbedienbaren Steuereinrichtung angesteuert werden kann. Nachteilig an den Wasserskiern der US5643029A ist jedoch, dass für eine sichere Fahrt der Wasserskifahrer bei der Ansteuerung der Fahrantriebe ein Mindestmaß an Geschick bzw. Erfahrung aufweisen muss, andernfalls bei einer ungleichmäßigen Ansteuerung der separat ansteuerbaren Skikörper gefährliche relative Positionierungen der Skikörper zueinander entstehen können.

Aus der US3812813A sind Wasserskier mit einer Bindung für einen Wasserskifahrer bekannt. Ein in einem Rucksack aufbewahrter zentraler Fahrantrieb treibt zwei Schraubenantriebe an, wobei je ein Schraubenantrieb an der Unterseite eines Wasserskis angeordnet ist. Einerseits schränkt der Rucksack die Bewegungsfreiheit des Skifahrers ein, andererseits kann eine ordnungsgemäße Fahrt erst bei sehr hohen Geschwindigkeiten erfolgen, da andernfalls keine Gleitfahrt der Wasserskier erreicht werden kann.

Die WO2013149130A1 zeigt antriebsgetriebene Rollerskates, die in Abhängigkeit eines auf dem Körper des Skaters angebrachten Bewegungssensors bzw. Neigungssensors angesteuert werden.

### Darstellung der Erfindung

Der Erfindung liegt somit die Aufgabe zugrunde, Wasserski der eingangs geschilderten Art zu schaffen, welche die Bewegungsfreiheit des Skifahrers nicht einschränken und die mit einer intelligenten, gefährliche Fahrzustände entschärfenden Steuerung ausgestattet sind.

Die Erfindung löst die gestellte Aufgabe dadurch, dass die Wasserskier eines Wasserskipaares je eine Drehantriebseinheit mit je wenigstens einem Antriebssensor, einen zugeordneten Energiespeicher und eine Kommunikationseinrichtung umfassen, welche die Drehantriebe beider Wasserskier in Abhängigkeit von Antriebssensordaten und von Vorgabedaten der Steuereinrichtung abgleicht.

Damit werden Wasserskier geschaffen, welche die Bewegungsfreiheit des Skifahrers nicht einschränken. Die beiden Wasserskier sind jeweils mit einem vorzugsweise Elektro- oder aber auch Verbrennungsmotor, einem Propeller- oder Jetantrieb und allen für den Antrieb erforderlichen Komponenten ausgestattet. Um gefährliche Fahrzustände zu vermeiden, gleichen die Kommunikationseinrichtungen, die eine Schnittstelle zwischen der Steuereinrichtung und den Drehantriebseinheiten darstellen, die Drehantriebe beider Wasserskier in Abhängigkeit von Antriebssensordaten und von Vorgabedaten der Steuereinrichtung ab. Der Antriebssensor kann beispielsweise ein Drehzahlsensor, ein Drehmomentsensor zur Feststellung der Antriebsleistung bzw. ein Kraftsensor zur Messung des Antriebsschubes der Drehantriebseinheit od. dgl. sein. Die Geschwindigkeit kann mit einer als Handgriff ausgestalteten Steuereinrichtung vorgegeben werden, die beispielsweise drahtlos über ein Funknetzwerk mit den Kommunikationseinrichtungen der beiden Skier verbunden ist. Um voll funktionsfähige und nicht bewegungseinschränkende motorisierte Wasserskier bereitstellen zu können, benötigt es ein intelligentes Kommunikationssystem, mit dessen Hilfe die beiden Drehantriebseinheiten miteinander kommunizieren können, um ein sicheres und stabiles Fahren zu ermöglichen. Dadurch wird das Unfallrisiko minimiert, da die motorisierten Wasserskier kontrollierte Bewegungen machen und unkontrollierbare Fahrzustände unterbunden werden können.

Um vorteilhafte, besonders kompakte und möglichst ungefährliche Antriebsverhältnisse zu schaffen, wird vorgeschlagen, dass die Drehantriebseinheit ein Jetantrieb ist, dessen Auslassdüse im Bereich des Wasserskiendes im Bereich einer Wasserlinie angeordnet ist. Die Auslassdüse des Jetantriebs kann um wenigstens eine Achse schwenkbar an einem Jetantriebskörper gelagert sein, um die Wasserskier gegebenenfalls entsprechend des Fahrkönnens des Skifahrers trimmen zu können. Diese Einstellung kann fest vorgenommen werden. Soll ein nachjustieren im Betrieb möglich sein, kann die Auslassdüse des Jetantriebs mit einem in Abhängigkeit von Vorgabedaten der Steuereinrichtung stellbaren Stelltrieb um wenigstens eine Achse schwenkbar an einem Jetantriebskörper gelagert sein.

Die Wasserskier können zur Erkennung der Wasserskilage am Wasser mit einem wenigstens einen Neigungswinkel um die Wasserskilängsachse messenden Sensor ausgestattet sein.

In Frage kommende Sensoren zur Erkennung der Wasserskilage am Wasser sind beispielsweise Inertial Sensoren, Beschleunigungssensoren, Gyrosensoren, Neigungs - oder auch Winkelsensoren u. dgl. Will der Wasserskifahrer zum Beispiel eine Linkskurve fahren, lehnt er sich nach links und fährt er nach links. Wird nun von den Sensoren beider Skier erkannt, dass ein gewisser Kippwinkel nach links durch den Skiläufer vorgegeben wird, so kann beispielsweise der rechte Ski gegenüber dem linken Ski beschleunigt werden, um die Kurvenfahrt zu erleichtern. Mit einem Beschleunigungssensor kann zudem erkannt werden, mit welcher Geschwindigkeit eine Bewegung gemacht wird, sprich es wird erkannt ob beispielsweise enge Kurvenmanöver gefahren werden möchten, wie es bei den Sportarten Surfen bzw. Wasserskifahren üblich ist. Fahrtrichtungsänderungen können auch durch eine entsprechende Ansteuerung der Auslassdüse mit dem zugeordneten Stelltrieb vorgenommen bzw. unterstützt werden.

Die beiden Skier kommunizieren über die Kommunikationseinrichtungen ständig miteinander, dies geschieht vorzugsweise drahtlos, beispielsweise über eine Bluetoothverbindung.

In den Wasserskiern können zudem diverse Sensoren verbaut sein, um zum Beispiel einen Wassereintritt in einen der Ski oder nicht geplante Temperaturveränderungen, Drehzahlveränderungen und andere Veränderungen des Motors erfassen zu können und so die Skier ständig kontrollieren zu können um für den Skifahrer gefährliche Fahrzustände zu vermeiden. Durch die Kommunikation der Skier wird sofort erkannt, falls Daten der beiden Skier voneinander abweichen und kann als Konsequenz gegebenenfalls ein Eingriff erfolgen oder ein Notbetrieb eingeleitet werden. Wird beispielsweise die Drehzahl oder Temperatur eines Skis zu hoch, kann unter anderem die Drehzahl beider Skier automatisch auf ein entsprechend gleiches und niedrigeres Niveau gedrosselt werden. Mit weiteren Sicherheitssensoren, wie zum Beispiel einem Wasserkontaktsensor, kann bestimmt werden ob ein Ski während der Fahrt Wasserkontakt hat oder nicht und kann die Drehzahl der Skier bzw. eines Skis automatisch angepasst werden.

Eine weitere Sicherheitsmaßnahme ist die Verwendung von Notausschaltern, für den Fall eines Sturzes. Dazu kann in der Bindung ein Kontaktsensor vorgesehen sein, oder eine körperfeste Manschette über eine Reißleine mit dem Wasserski verbunden sein. Kommt der Fahrer zu Sturz, löst sich die Reißleine von den Skiern und der Drehantrieb wird sofort abgestellt.

Ebenso können die Wasserskier zur Erkennung der gegenseitigen Position am Wasser mit einem Positionssensor ausgestattet sein. Verändert sich der Abstand zwischen beiden Skiern, seitlich bzw. in Folge eines Längsversatzes, soll dies insbesondere erkannt und gegebenenfalls durch entsprechende Steuerung des Antriebsschubes, bzw. der Auslassdüse korrigiert werden. Es gibt mehrere Möglichkeiten für derartige Positionssensoren, z.B. Gyrosensoren die Positionsveränderungen wahrnehmen, die entsprechend wieder ausgeglichen werden können. Zudem kann man die Skier auch mit DGPS Sensoren ausstatten, um entsprechende gegenseitige Positionsänderungen auszukorrigieren. Ebenso sind Lösungen mit starken Magneten, Kameralösungen, Echolot u. dgl. denkbar. Mithilfe eines beispielsweise der Bindung, insbesondere der Bindungsbodenplatte, zugeordneten Kraft- und/oder Drucksensors kann beispielsweise erfasst werden, wenn der Wasserskiläufer Druck nach links, rechts, hinten oder vorne ausübt. Sprich, gerät der Wasserskiläufer während der Fahrt zum Beispiel durch Wellengang in sturzgefährdende Positionen, wird dies über die Sensordaten erkannt und kann entsprechend gegengesteuert werden. Möchte der Fahrer den linken Ski etwas weiter nach hinten verlagern, beispielsweise um eine Kurvenfahrt einzuleiten, so drückt er den Ski nach hinten und dies wird vom Sensor erkannt und somit wird der linke Ski langsamer als der rechte, bis der Sensor wieder den normalen Lastkollektiv hat. Die Bewegung wird also unterstützt. Dasselbe Prinzip funktioniert auch mit Geschwindigkeitssensoren. Wird beispielsweise der linke Ski langsamer, erkennt der Sensor, dass der Fahrer den Ski bremst, also den Ski weiter nach hinten bekommen möchte. Diese Bewegung wird solange unterstützt, indem der jeweilige Ski langsamer wird, bis die Geschwindigkeit wieder dieselbe wie die des anderen ist.

Für Fahranfänger, bzw. zum Erlernen des Gerätes kann es von Vorteil sein, wenn die Wasserskier mit einer Kopplungsvorrichtung mechanisch verbindbar sind. Die Drehantriebe beider Wasserskier wären dann vorzugsweise starr zu koppeln bzw. zu synchronisieren. Mittels der mechanischen Kopplungseinrichtung können die Wasserskier gegebenenfalls zu einer Art Monoski bzw. Surfboard verbunden werden. Mit einer mechanischen Kopplungsvorrichtung können die Skier einfach verbunden und auch wieder gelöst werden. Insbesondere das Lösen kann entweder über einen Schalter mittels der Fernsteuerung oder gegebenenfalls manuell erfolgen. Damit kann beispielsweise ein losfahren aus dem Wasser erleichtert werden. Wenn die Skier verbunden sind ist es wesentlich leichter sich über den Skiern zu positionieren und mit den Füßen in die Bindung zu schlüpfen bevor die Kopplungsvorrichtung vor oder nach einem Losfahren gelöst wird.

Für ein besonderes Fahrerlebnis können die Wasserskier mit einem Hydrofoil ausgestattet sein, wobei die Drehantriebseinheiten vorzugsweise im Bereich der Tragflächen der Hydrofoils angeordnet sind.

Es empfiehlt sich die Kommunikationseinrichtung zum Auslesen von Daten drahtlos mit einer Rechnereinheit koppelbar auszugestalten. Damit kann eine Programmierung, beispielsweise eine Auswahl eines Betriebsmodus, jederzeit von außen vorgenommen werden.

Außerdem kann dem Wasserskipaar ein Skistockpaar zugeordnet sein, wobei die Skistöcke am den Griffstücken abgewandten Ende mit Schwimmern ausgestattet sind und wobei wenigstens einer der beiden Skistöcke mit einer Betätigung zur Bedienung der Steuereinrichtung ausgestattet ist.

Es besteht die Möglichkeit für jeden der beiden Wasserskier eine eigene Steuereinrichtung, eine in der linken und eine in der rechten Hand, zu haben. So kann man die Geschwindigkeit des linken Skis mit der Steuereinrichtung in der linken Hand steuern und den rechten Ski mit der in der rechten Hand liegenden Steuereinrichtung. Dadurch wird das Fahren von Kurven besonders erleichtert. Da man die Geschwindigkeit beider Skier nicht exakt gleich treffen kann, gibt es die Möglichkeit mit einem Knopf, an einer der beiden Fernsteuerungen, beide Skier gleichzeitig anzusteuern. Die Kommunikationseinrichtung vermeidet ungültige, insbesondere gefährliche Fahrzustände. Möchte der Fahrer nun, dass zum Beispiel einer der motorisierten Wasserskier schneller als der anderen fährt, so kann er die Drehzahl eines einzelnen nur um einen bestimmten Prozentsatz der aktuellen Drehzahl erhöhen. Durch eine programmierte Sperre wird ein versehentliches zu schnelles Fahren eines Skis, also das Auseinanderdriften der Skier, verhindert.

Grundsätzlich ist der Körper der motorisierten Wasserskier aus leichtem Material gebaut wie zum Beispiel Carbon oder Kunststoff u.a. Zudem können die Skier aus einem aufblasbaren Körper bestehen, in dem die Antriebstechnologie mit all ihren Komponenten integriert ist. Ein wesentlicher Vorteil dieser Bauweise ist, dass wenig Stauraum benötigt wird.

Es gibt zwei Varianten der Bauweise, eine davon ist die motorisierten Wasserski so auszulegen, dass der Fahrer auch wenn er nicht in Fahrt ist, auf der Wasseroberfläche schwimmt. Die Skier können also sein Körpergewicht tragen. Die zweite Variante ist, dass die motorisierten Wasserski das Gewicht des Fahrers nicht tragen können, solange er nicht mit einer gewissen Geschwindigkeit unterwegs ist. Erst wenn die Wasserskier mit entsprechender Geschwindigkeit über das Wasser bewegt werden, wird die notwendige Auftriebskraft erreicht, um den Fahrer aus dem Wasser zu heben. Um die Stabilität bzw. die Auflagefläche der Wasserskier mit wenigen Handgriffen verbessern zu können, um das Fahren für Kinder oder Fahranfänger zu erleichtern, wird vorgeschlagen, einen eigenen aufblasbaren Körper, eine Art Schwimmreifen, vorzusehen, der den jeweiligen Wasserski umfänglich einfasst, bzw. in den der Wasserski einsetzbar ist.

Um die Sicherheit der Wasserskier zu erhöhen, kann der Bindung, insbesondere einer Bindungsplatte, der Skier ein Drucksensor zugeordnet sein. Solange ein Skiläufer ausreichend Druck auf den Drucksensor ausübt lassen sich die Skier in gewünschter Weise bedienen. Entfällt dieser Druck infolge eines Sturzes od. dgl. werden die Drehantrieb Leistungslos geschaltet, bzw. die Bindung gelöst, um ein unkontrolliertes weiterfahren der Skier zu verhindern.

Des Weiteren ist es von Vorteil der Fernsteuerung einen Feuchtigkeitssensor zuzuordnen. Dieser erkennt ein Eintauchen der Fernsteuerung in das Wasser bei einem Sturz und schaltet wiederum den Drehantrieb Leistungslos.

Als weitere Zusatzfunktion kann ein personalisierte Entsperrmechanismus vorgesehen sein, um eine unbefugte Inbetriebnahme der Wasserskier durch Dritte unterbinden zu können. Mit diesem Entsperrmechanismus ist es möglich, beispielswesie mittels eines Fingerabdrucksensors an der Fernsteuerung oder an den Skiern, die Steuerung freizuschalten, um sicherzustellen, dass die Skier nur von berechtigten bedient werden können.

### Kurze Beschreibung der Erfindung

In der Zeichnung ist der Erfindungsgegenstand beispielsweise dargestellt. Es zeigen
Fig. 1 erfindungsgemäße Wasserskier in einer schematischen Schrägansicht,
Fig. 2 einen Wasserski in einer teilgeschnittenen Seitenansicht und
Fig. 3 bis 5 einen möglichen Bewegungsablauf bei einem Startvorgang.

### Weg zur Ausführung der Erfindung

Die Wasserskier 1 eines Wasserskipaars umfassen je einen schwimmfähigen Skikörper 2 dem neben einer Bindung 3 ein Fahrantrieb zugeordnet ist, der eine Drehantriebseinheit mit einem Drehantrieb 4, einem Elektromotor, und einen damit antreibbaren Schraubenantrieb, im Ausführungsbeispiel einen Jetantrieb 5, umfasst. Zudem ist eine Steuereinrichtung 6 zur Vorgabe einer Antriebsleistung vorgesehen.

Die Wasserskier 1 des Wasserskipaares umfassen je eine Drehantriebseinheit mit je wenigstens einem Antriebssensor 7, beispielsweise einen Drehzahlsensor od. dgl., einen zugeordneten Energiespeicher 8, ein Akkupack, und eine Kommunikationseinrichtung 9. Die Kommunikationseinrichtung 9 gleicht die Drehantriebe 4 beider Wasserskier 1 in Abhängigkeit von Antriebssensordaten und von Vorgabedaten der Steuereinrichtung 6 ab und steuert die Wasserskier 1 entsprechend an. Beispielsweise für einen Start, für ein Kurvenfahren oder bei Geschwindigkeitsänderungen. Dazu kommunizieren die Kommunikationseinrichtungen 9 beider Wasserskier 1 entsprechend über eine Funkstrecke, beispielsweise mittels Bluetooth. Zur Stabilisierung ist an der Wasserskiunterseite, unterhalb der Bindung 3 eine Finne 10 am Wasserski 1 angeordnet.

Die Auslassdüse 11 des Jetantriebs 5 ist im Bereich des Wasserskiendes im Bereich einer Wasserlinie angeordnet. Zudem kann die Auslassdüse 11 um die wenigstens eine Achse H, V schwenkbar an einem Jetantriebskörper 12 gelagert sein. Für dies Schwenkverstellung kann ein nicht näher dargestellter, Stelltrieb vorgesehen sein, mit dem die Auslassdüse 11 in Abhängigkeit von Vorgabedaten der Steuereinrichtung 6 schwenkverstellbar an einem Jetantriebskörper 12 gelagert ist. Der Jetantrieb 5 saugt das auszustoßende Wasser in üblicher Weise vor seinem Propeller (Impeller) an der Wasserskiunterseite an und stoßt es zwecks Erzeugung des Antriebsschubes hinter dem Propeller (Impeller) über eine Düse aus.

Zudem sind die Wasserskier 1 zur Erkennung der Wasserskilage am Wasser mit einem wenigstens einen Neigungswinkel um die Wasserskilängsachse L messenden Neigungswinkelsensor 13 ausgestattet.

In einer möglichen Startposition sitzt der mit einer Schwimmweste ausgestattete Wasserskifahrer mit angeschnallten Skiern im Wasser (Fig. 3). Das Wasserskiheck sinkt dabei unter Wasser ab, wohingegen die schaufelförmigen Skispitzen über die Wasseroberfläche vorragen.

Betätigt der Skifahrer die Steuereinrichtung 6 per Hand, dreht der Drehantrieb 4 den Schraubentrieb des Jetantriebs 5 hoch und beschleunigt die Skier, wobei der Skifahrer zunächst in einer Sitzposition mit nach vorne verlagertem Körpergewicht verbleibt. Die schwenkverstellbare Düse kann dabei die Stabilität gewährleisten, indem sie in Abhängigkeit der Fahrgeschwindigkeit durch ein Verschwenken um die entsprechende Achse für mehr oder weniger zusätzlichen Auftrieb sorgt. Je nachdem ob der Jetstrahl das Skiende unter Wasser drücken oder aus dem Wasser heben soll (Fig. 4). In Folge des mit zunehmender Geschwindigkeit zunehmenden Auftriebs der Wasserskier 1 schwimmen diese auf die Wasseroberfläche auf, bis sie in eine Gleitphase kommen, wonach der Skifahrer seine Fahrposition mit aufrechtem Oberkörper und leicht angewinkelten Knien einnehmen kann (Fig. 5). In dieser Position können die schwenkverstellbaren Düsen zur Unterstützung von Fahrtrichtungsänderungen durch entsprechendes Auslenken herangezogen werden.

## Patentansprüche

1. Wasserskipaar umfassend zwei Wasserskier (1), wobei jeder Wasserski (1) mit einem schwimmfähigen Skikörper (2) dem neben einer Bindung (3) ein Fahrantrieb zugeordnet ist, der eine Drehantriebseinheit mit einem Drehantrieb (4) und einen damit antreibbaren Schraubenantrieb umfasst und mit einer Steuereinrichtung (6) zur Vorgabe einer Antriebsleistung, **dadurch gekennzeichnet, dass** jeder Drehantriebseinheit der Wasserskier (1) wenigstens einem Antriebssensor (7), einen zugeordneten Energiespeicher (8) und eine Kommunikationseinrichtung (9) umfassen, welche die Drehantriebe (4) beider Wasserskier (1) in Abhängigkeit von Antriebssensordaten und von Vorgabedaten der Steuereinrichtung (6) abgleicht.

2. Wasserskipaar nach Anspruch 1, **dadurch gekennzeichnet, dass** die Drehantriebseinheit ein Jetantrieb (5) ist, dessen Auslassdüse (11) im Bereich des Wasserskiendes im Bereich einer Wasserlinie angeordnet ist.

3. Wasserskipaar nach Anspruch 2, **dadurch gekennzeichnet, dass** die Auslassdüse (11) des Jetantriebs (5) um wenigstens eine Achse schwenkbar an einem Jetantriebskörper (12) gelagert ist.

4. Wasserskipaar nach Anspruch 3, **dadurch gekennzeichnet, dass** die Auslassdüse (11) des Jetantriebs (5) mit einem in Abhängigkeit von Vorgabedaten der Steuereinrichtung (6) stellbaren Stelltrieb um wenigstens eine Achse schwenkbar an einem Jetantriebskörper (12) gelagert ist.

5. Wasserskipaar nach einem der Ansprüche 1 bis 4, **dadurch gekennzeichnet, dass** die Wasserskier (1) zur Erkennung der Wasserskilage am Wasser mit einem wenigstens einen Neigungswinkel um die Wasserskilängsachse messenden Sensor ausgestattet sind.

6. Wasserskipaar nach einem der Ansprüche 1 bis 5, **dadurch gekennzeichnet, dass** die Bindung (3), insbesondere eine Bindungsplatte, zur Erkennung eines Sturzes mit einem Drucksensor ausgestattet ist.

7. Wasserskipaar nach einem der Ansprüche 1 bis 6, **dadurch gekennzeichnet, dass** die Wasserskier (1) zur Erkennung der gegenseitigen Position am Wasser mit einem Positionssensor ausgestattet sind.

8. Wasserskipaar nach einem der Ansprüche 1 bis 7, **dadurch gekennzeichnet, dass** die Wasserskier (1) mit einer Kopplungsvorrichtung mechanisch verbindbar sind.

9. Wasserskipaar nach einem der Ansprüche 1 bis 8, **dadurch gekennzeichnet, dass** die Wasserskier (1) mit einem Hydrofoil ausgestattet sind, wobei die Drehantriebseinheiten im Bereich der Tragflächen der Hydrofoils angeordnet ist.

10. Wasserskipaar nach einem der Ansprüche 1 bis 9, **dadurch gekennzeichnet, dass** die Kommunikationseinrichtung (9) zum Auslesen von Daten drahtlos mit einer Rechnereinheit koppelbar ist.

11. Wasserskipaar nach einem der Ansprüche 1 bis 10, **dadurch gekennzeichnet, dass** dem Wasserskipaar ein Skistockpaar zugeordnet ist, wobei die Skistöcke am den Griffstücken abgewandten Ende mit Schwimmern ausgestattet sind und wobei wenigstens einer der beiden Skistöcke mit einer Betätigung zur Bedienung der Steuereinrichtung (6) ausgestattet ist.

## Claims

1. Pair of water skis comprising two water skis (1), wherein each water ski (1) *[lacuna]* with a buoyant ski body (2) which is allocated, in addition to a binding (3), a propelling drive which comprises a rotary drive unit with a rotary drive (4) and a screw drive which can be driven thereby, and having a control device (6) for presetting a drive power, **characterised in that** each rotary drive unit of the water skis (1) comprises at least one drive sensor (7), an allocated energy storage device (8) and a communication device (9) which adjusts the rotary drives (4) of both water skis (1) in dependence upon drive sensor data and upon preset data of the control device (6).

2. Pair of water skis as claimed in claim 1, **characterised in that** the rotary drive unit is a jet drive (5), of which the outlet nozzle (11) is arranged in the region of the end of the water ski in the region of a water line.

3. Pair of water skis as claimed in claim 2, **characterised in that** the outlet nozzle (11) of the jet drive (5) is mounted on a jet drive body (12) so as to be pivotable about at least one axis.

4. Pair of water skis as claimed in claim 3, **characterised in that** the outlet nozzle (11) of the jet drive (5) is mounted on a jet drive body (12) so as to be pivotable about at least one axis by means of an actuator which can be adjusted in dependence upon preset data of the control device (6).

5. Pair of water skis as claimed in any one of claims 1 to 4, **characterised in that** water skis (1) are equipped with a sensor, which measures at least one angle of inclination about the water ski longitudinal axis, in order to detect the water ski position on the water.

6. Pair of water skis as claimed in any one of claims 1 to 5, **characterised in that** the binding (3), in particular a binding plate, is equipped with a pressure sensor in order to detect a fall.

7. Pair of water skis as claimed in any one of claims 1 to 6, **characterised in that** the waters skis (1) are equipped with a position sensor in order to detect the mutual position on the water.

8. Pair of water skis as claimed in any one of claims 1 to 7, **characterised in that** the water skis (1) can be mechanically connected with a coupling device.

9. Pair of water skis as claimed in any one of claims 1 to 8, **characterised in that** the water skis (1) are equipped with a hydrofoil, wherein the rotary drive units are arranged in the region of the foils of the hydrofoil.

10. Pair of water skis as claimed in any one of claims 1 to 9, **characterised in that** the communication device (9) can be wirelessly coupled to a computer unit in order to read out data.

11. Pair of water skis as claimed in any one of claims 1 to 10, **characterised in that** a pair of ski poles are allocated to the pair of water skis, wherein the ski poles are equipped with floats at the end remote from the grip pieces and wherein at least one of the two ski poles is equipped with an actuating means in order to operate the control device (6).

## Revendications

1. Paire de skis nautiques comprenant deux skis nautiques (1), dans laquelle chaque ski nautique (1) présente un corps de ski flottant (2) auquel est associé, en plus d'un élément de fixation (3), un mécanisme de propulsion qui comprend une unité d'entraînement en rotation qui présente un entraînement en rotation (4) et un entraînement à vis qui peut être entraîné par celui-ci, et comprenant un dispositif de commande (6) pour prérégler une puissance d'entraînement, **caractérisée en ce que** chaque unité d'entraînement en rotation des skis nautiques (1) comprend au moins un capteur d'entraînement (7), un accumulateur d'énergie associé (8) et un dispositif de communication (9) qui équilibre les entraînements en rotation (4) des deux skis nautiques (1) sur la base des données du capteur d'entraînement et des données de configuration du dispositif de commande (6).

2. Paire de skis nautiques selon la revendication 1, **caractérisée en ce que** l'unité d'entraînement en rotation est une propulsion à jet (5) dont la buse de sortie (11) est agencée dans la région de l'extrémité du ski nautique au niveau de la ligne de flottaison.

3. Paire de skis nautiques selon la revendication 2, **caractérisée en ce que** la buse de sortie (11) de la propulsion à jet (5) est montée de façon pivotante autour d'au moins un axe sur un corps de propulsion à jet (12).

4. Paire de skis nautiques selon la revendication 3, **caractérisée en ce que** la buse de sortie (11) de la propulsion à jet (5) est montée sur un corps de propulsion à jet (12) de manière à pouvoir pivoter autour d'au moins un axe par l'intermédiaire d'un mécanisme de réglage qui peut être réglé sur la base des données de configuration du dispositif de commande (6).

5. Paire de skis nautiques selon l'une quelconque des revendications 1 à 4, **caractérisée en ce que** les skis nautiques (1) sont équipés d'un capteur qui mesure au moins un angle d'inclinaison autour de l'axe longitudinal du ski nautique dans le but de détecter la situation du ski nautique sur l'eau.

6. Paire de skis nautiques selon l'une quelconque des revendications 1 à 5, **caractérisée en ce que** l'élément de fixation (3), en particulier une plaque de fixation, est équipé d'un capteur de pression dans le but de détecter toute chute.

7. Paire de skis nautiques selon l'une quelconque des revendications 1 à 6, **caractérisée en ce que** les skis nautiques (1) sont équipés d'un capteur de position dans le but de détecter leur position mutuelle sur l'eau.

8. Paire de skis nautiques selon l'une quelconque des revendications 1 à 7, **caractérisée en ce que** les skis nautiques (1) peuvent être reliés de façon mécanique à un dispositif de couplage.

9. Paire de skis nautiques selon l'une quelconque des revendications 1 à 8, **caractérisée en ce que** les skis nautiques (1) sont équipés d'un hydrofoil, dans laquelle les unités d'entraînement en rotation sont agencées au niveau des surfaces portantes des hydrofoils.

10. Paire de skis nautiques selon l'une quelconque des revendications 1 à 9, **caractérisée en ce que** le dispositif de communication (9) pour lire les données peut être relié sans fil à une unité d'ordinateur.

11. Paire de skis nautiques selon l'une quelconque des revendications 1 à 10, **caractérisée en ce qu'**une paire de bâtons de ski est associée à la paire de skis nautiques, dans laquelle les bâtons de ski sont équipés de flotteurs à l'extrémité opposée aux poignées, et dans laquelle au moins l'un des deux bâtons de ski est équipé d'un élément d'actionnement pour commander le dispositif de commande (6).
